# EUROPÄISCHE PATENTSCHRIFT

(11) **EP 0 278 495 B1**
(45) Veröffentlichungstag und Bekanntmachung des Hinweises auf die Patenterteilung: **03.06.1992**
(21) Anmeldenummer: 88101962.4
(22) Anmeldetag: 10.02.1988
(51) Int. Cl.: H01H 49/00, H01H 50/60

(54) **Elektromagnetisches Relais und Verfahren zu dessen Herstellung**
Electromagnetic relay and method for its manufacture
Relais électromagnétique et son procédé de fabrication

(30) Priorität: 13.02.1987 DE 3704621
(43) Veröffentlichungstag der Anmeldung: 17.08.1988
(73) Patentinhaber: SIEMENS AKTIENGESELLSCHAFT, 80333 München (DE)
(72) Erfinder: Biehl, Wilfried, Dipl.-Ing., D-1000 Berlin 20 (DE); Guttenberg, Florenz, Dipl.-Ing. (FH), D-1000 Berlin 45 (DE); Hendel, Horst, Dipl.-Ing. (FH), D-1000 Berlin 42 (DE)

(56) Entgegenhaltungen:
- EP-A- 0 011 952
- DE-U- 1 862 118
- DE-U- 8 235 283
- TECHNICAL DIGEST, Nr. 44, Oktober 1976, Seiten 25-26, Western Electric, New York, US; A.H. HALLER et al.: "Testing relays"

## Beschreibung

Die Erfindung betrifft ein elektromagnetisches Relais mit einer Spule, einem winkelförmigen Joch, dessen erster Schenkel mit einem Ende eines Spulenkerns gekoppelt ist und dessen zweiter Schenkel eine Lagerkante für einen flachen, mit dem anderen Ende des Spulenkerns einen Arbeitsluftspalt bildenden Anker bildet, und mit einer mit dem Anker verbundenen, mit mindestens einem Gegenkontaktelement zusammenwirkenden Kontaktfeder. Außerdem betrifft die Erfindung ein Verfahren zur Herstellung eines solchen Relais.

Ein Relais der obengenannten Art ist beispielsweise in dem DE-GM 82 35 283 beschrieben. Bei diesem Relais dient die auf dem Anker befestigte Kontaktfeder gleichzeitig zur Lagerung des Ankers und zu dessen Rückstellung in die Ruhelage. Ein wesentliches Qualitätsmerkmal eines solchen Relais besteht darin, daß die Kraft-Weg-Charakteristik des Ankers beim Anziehen in einem vorgegebenen Bereich liegt. Um diese Kraft-Weg-Charakteristik in der Fertigung zu messen, ist es üblich, den Anker mit einem Meßtaster anzudrücken und dabei den Kraftverlauf zu messen. Um aber bei dieser Messung jeweils vergleichbare Werte zu erhalten, muß der Meßtaster immer im gleichen vorbestimmten Abstand von der Lagerstelle am Anker angreifen. Bisher werden für diesen Zweck Meßtaster mit einer Prüfspitze verwendet, die auf der Oberfläche der Kontaktfeder bzw. des Ankers oder auch auf der flachen Oberfläche einer Nietwarze angreifen. Dabei ist eine sehr genaue Positionierung der Meßspitze gegenüber der Ankerlagerung erforderlich, was in der Großserienfertigung nur mit erheblichem Aufwand möglich ist. Meßvorrichtungen mit einer derartigen Meßspitze sind beispielsweise in EP-A-11 952 und in Technical Digest, Nr. 44, Okt. 1976, Seiten 25 bis 26 beschrieben.

Aus DE-U-18 62 118 ist ein elektromagnetisch betätigtes Relais mit einem Winkelanker zur Betätigung von getrennt befestigten Kontaktelementen beschrieben, wobei der den Arbeitsluftspalt bildende Ankerschenkel einen eingesetzten Niet mit kalottenförmig zur Außenseite vorspringendem Kopf besitzt. Das andere Ende des Niets ist auf der Innenseite in Form eines Trennbleches flachgeprägt.

Aufgabe der Erfindung ist es, ein Relais der eingangs genannten Art so zu gestalten, daß eine genaue Abtastung am Anker auf einfache Weise und ohne aufwendige Positioniervorgänge möglich ist. Außerdem soll ein Verfahren zur möglichst einfachen Herstellung eines derartigen Relais angegeben werden.

Erfindungsgemäß wird diese Aufgabe dadurch gelöst, daß der Anker auf seiner vom Spulenkern abgewandten Außenseite einen aus dem Ankermaterial geprägten Vorsprung aufweist, der mit seiner konvex ausgebildeten Oberfläche einen definierten höchsten Punkt als Meßpunkt in einem vorgegebenen Abstand von der Lagerachse des Ankers bildet.

Bei dem erfindungsgemäßen Relais wird also im Relais selbst konstruktiv ein Meßpunkt vorgesehen, der von vornherein den richtigen Abstand von der Lagerstelle besitzt und bei der Abtastung zwangsläufig erfaßt wird. Zur Abtastung ist in diesem Fall dann auch kein Meßtaster mit einem spitzen Ende erforderlich, vielmehr kann ein Meßtaster mit einem flachen Ende verwendet werden, dessen Positionierung nicht in das Meßergebis eingeht und somit auch keine hohe Genauigkeit erfordert. Insbesondere für die Fertigung eines derartigen Relais in einer Großserie kann auf diese Weise mit einem einfachen Meßschritt schnell und zuverlässig ermittelt werden, ob der Kraft-Weg-Verlauf des Ankers im geforderten Bereich liegt.

Die Erfindung wird nachfolgend an einem Ausführungsbeispiel näher erläutert. Es zeigt
FIG 1 eine Teildarstellung eines elektromagnetischen Relais mit auf dem Anker angebrachtem Meßpunkt,
FIG 2 eine ausschnittsweise Darstellung des Ankers aus FIG 1 mit einem Prägewerkzeug zur Herstellung des Meßpunktes.

In FIG 1 ist ein elektromagnetisches Relais dargestellt, wobei nur die wesentlichen Elemente des Magnetkreises und des Kontaktsystems gezeigt und verschiedene Einzelheiten, wie Spule, Grundkörper und dergleichen, weggelassen sind. Soweit zusätzliche Einzelheiten zum Verständnis erforderlich wären, könnten sie etwa dem eingangs genannten DE-GM 82 35 283 entnommen werden.

Das Relais besitzt einen Spulenkern 1, der mit einem Ende an den ersten Schenkel 2a eines winkelförmigen Joches 2 angekoppelt ist und am anderen Ende eine Polplatte 3 aufweist. Am freien Ende 2a des Joches 2 ist ein flacher Anker 4 gelagert, der mit der Polplatte 3 einen Arbeitsluftspalt 5 bildet. Eine im wesentlichen winkelförmige Kontaktfeder 6 ist mit einem Schenkel 6a auf der Außenseite des Ankers 4 befestigt, während sie mit ihrem zweiten Schenkel 6b auf dem Joch 2 befestigt ist und damit gleichzeitig zur Halterung und Rückstellung des Ankers 4 dient. Mit dem freien Ende 6c ist die Kontaktfeder zwischen zwei Gegenkontaktelementen 7 und 8 umschaltbar. Diese Bauform ist grundsätzlich bekannt.

Um bei der Fertigung den Kraft-Weg-Verlauf am Anker messen zu können, wird das Relais mit einer Spannvorrichtung 9 gehalten, während ein Meßtaster 10 gegen den Anker 4 drückt. Der Meßtaster 10 besitzt ein flaches Ende 10a, mit welchem er gegen einen erhabenen Meßpunkt 11 drückt, der seinerseits auf einer Nietwarze 12 des Ankers ausgebildet ist. Zweckmäßigerweise dient diese Nietwarze 12 gleichzeitig zur Befestigung des Kontaktfederschenkels 6a auf dem Anker. Der erhabene Meßpunkt 11 ist in FIG 1 nur schematisch gezeigt. Er kann durch die verschiedensten Formen des Niets 12 oder eines sonstigen Vorsprungs am Anker gebildet sein. Es kommt lediglich darauf an, daß der erhabenste Punkt den richtigen Abstand ª von der Lagerachse 14 des Ankers besitzt. Ein Achsenversatz des Meßtasters 10 mit seiner Längsachse 13 gegenüber dem Meßpunkt 11 spielt dabei keine Rolle, solange der Meßtaster mit seinem Flachende 10a den Meßpunkt 11 irgendwie erfaßt. Die Lagestreuungen des Relais über die Spannvorrichtung 9 zum Meßtaster werden allein von dem Flachende des Meßtasters aufgenommen.

Die Form des Meßpunktes 11 kann beliebig sein, beispielsweise spitz zulaufend oder kalottenförmig abgerundet. Ein einfaches Herstellverfahren für einen solchen Meßpunkt sei anhand von FIG 2 kurz erläutert. FIG 2 zeigt einen Detailausschnitt des Ankers 4 aus FIG 1, auf welchem der Federabschnitt 6a aufliegt. Aus dem Anker ist ein nach oben vorstehender Nietzapfen 16 herausgeprägt, auf welchen die Feder 6 mit der Ausnehmung 17 aufgesteckt ist. Mit einem Nietwerkzeug 18 wird nun von oben die gestrichelt eingezeichnete Kontur 16ʹ des Nietzapfens so verformt, daß eine zentrische Nietwarze 19 mit einer kalottenförmigen Oberfläche entsteht, die von einem ringförmigen Nietwulst 20 umgeben ist. Der erhabenste Punkt 24 bildet den Meßpunkt. Für diese Ausformung ist das Auflagewerkzeug 21 mit einem Zentrier- und Prägezapfen 22 versehen, der in die Präge-Ausnehmung 23 des Ankers 4 eingreift.

Die zentrische Kalottenoberfläche der Nietwarze 19 könnte auch bereits bei der Ankerherstellung an dem Nietzapfen 16 angeformt werden. In diesem Fall bräuchte mit dem Nietstempel 18 lediglich eine ringförmige Deformation zur Erzeugung der Nietwulst 20 vorgenommen zu werden.

Durch diese Art der Ausprägung eines Nietzapfens und dessen Deformation in einen zentrischen Teil mit vorstehendem Meßpunkt und eine ringförmige Nietwulst ergibt sich einerseits ein durch Formschluß realisierbarer Nietfestsitz zur spannungsfreien Halterung der Feder. Andererseits wird auf diese Weise ohne zusätzlichen Arbeitsgang der erhabene Meßpunkt mit den oben bereits geschilderten Vorteilen erhalten.

## Patentansprüche

1. Elektromagnetisches Relais mit einer Spule, einem winkelförmigen Joch (2), dessen erster Schenkel (2a) mit einem Ende eines Spulenkerns (1) gekoppelt ist und dessen zweiter Schenkel (2b) eine Lagerkante für einen flachen, mit dem anderen Ende (3) des Spulenkerns einen Arbeitsluftspalt (5) bildenden Anker (4) bildet, und mit einer mit dem Anker (4) verbundenen, mit mindestens einem Gegenkontaktelement (7, 8) zusammenwirkenden Kontaktfeder (6), **dadurch gekennzeichnet,** daß der Anker (4) auf seiner von dem Spulenkern (1) abgewandten Außenseite einen aus dem Ankermaterial geprägten Vorsprung (12, 16) aufweist, der mit seiner konvex ausgebildeten Oberfläche einen definierten höchsten Punkt als Meßpunkt (11; 24) in einem vorgegebenen Abstand von der Lagerachse (14) des Ankers (4) bildet.

2. Relais nach Anspruch 1, **dadurch gekennzeichnet,** daß der Vorsprung (12; 16) durch eine Nietwarze gebildet ist, die zugleich zur Befestigung der Kontaktfeder (6) auf dem Anker (4) dient.

3. Relais nach einem der Ansprüche 1 oder 2, **dadurch gekennzeichnet,** daß der Vorsprung (16) eine kalottenförmig gerundete Oberfläche (19) aufweist.

4. Verfahren zur Herstellung eines Relais nach einem der Ansprüche 1 bis 3, wobei aus dem Material des Ankers ein Nietzapfen (16) herausgeprägt, die Kontaktfeder mit einer Ausnehmung (23) über den Nietzapfen gelegt und der Nietzapfen über der Kontaktfeder zu einer Nietwarze verformt wird, **dadurch gekennzeichnet,** daß der Nietzapfen (16) im Mittenbereich zu einer Nietwarze (19) mit erhabenem Meßpunkt (24) und im Randbereich zu einer ringförmigen Nietwulst (20) verformt wird.

5. Verfahren nach Anspruch 4, **dadurch gekennzeichnet,** daß die Nietwarze (19) und die Nietwulst (20) nach dem Aufbringen der Kontaktfeder in einem Arbeitsgang ausgeformt werden.

6. Verfahren nach Anspruch 4, **dadurch gekennzeichnet,** daß der erhabene Meßpunkt (24) bereits bei der Ausprägung des Nietzapfens (16) ausgeformt wird und daß nach dem Aufbringen der Kontaktfeder lediglich der Randbereich des Nietzapfens (16) zu der Nietwulst (20) verformt wird.

## Claims

1. Electromagnetic relay having a coil, an angled yoke (2) whose first leg (2a) is coupled to one end of a coil core (1) and whose second leg (2b) forms a bearing edge for a flat armature (4) which forms a working air gap (5) with the other end (3) of the coil core, and a contact spring (6), which is connected to the armature (4) and co-operates with at least one mating contact element (7, 8), characterised in that on its outside averted from the coil core (1) the armature (4) has a projection (12, 16), which is coined from the armature material and with its concavely constructed surface forms a defined highest point as the measuring point (11; 24) at a prescribed distance from the bearing axis (14) of the armature (4).

2. Relay according to Claim 1, characterised in that the projection (12; 16) is formed by a rivet boss which serves simultaneously to fasten the contact spring (6) on the armature (4).

3. Relay according to one of Claims 1 or 2, characterised in that the projection (16) has a surface (19) rounded in the form of a hemisphere.

4. Process for producing a relay according to one of Claims 1 to 3, a rivet pin (16) being coined from the material of the armature, the contact spring with a recess (23) being laid over the rivet pin, and the rivet pin being formed into a rivet boss via the contact spring, characterised in that the rivet pin (16) is formed in the central region into a rivet boss (19) with a raised measuring point (24), and into an annular rivet collar (20) in the edge region.

5. Process according to Claim 4, characterised in that the rivet boss (19) and the rivet collar (20) are formed in one operation after the provision of the contact spring.

6. Process according to Claim 4, characterised in that the raised measuring point (24) is formed as early as during the coining of the rivet pin (16), and in that after the provision of the contact spring only the edge region of the rivet pin (16) is formed into the rivet collar (20).

## Revendications

1. Relais électromagnétique comportant une bobine, une culasse en forme d'équerre (2), dont une branche (2a) est accouplée à une extrémité d'un noyau (1) de la bobine et dont la seconde branche (2b) forme un bord de support pour une armature plate (4) délimitant un entrefer de travail (5) avec l'autre extrémité (3) du noyau de la bobine, et un ressort de contact (6) relié à l'armature (4) et coopérant avec au moins un élément de contact antagoniste (7,8), caractérisé par le fait que l'armature (4) possède, sur sa face extérieure tournée à l'opposé du noyau (1) de la bobine, une partie saillante (12,16) qui est formée par estampage à partir du matériau de l'armature et forme, par sa surface convexe, un point défini, qui est le plus élevé et constitue un point de mesure (11;24) à une distance prédéterminée de l'axe (14) de support de l'armature (4).

2. Relais suivant la revendication 1, caractérisé par le fait que la partie saillante (12;16) est formée par un bouton de rivet qui sert simultanément à fixer le ressort de contact (6) sur l'armature (4).

3. Relais suivant l'une des revendications 1 ou 2, caractérisé par le fait que l'appendice saillant (16) possède une surface arrondie en forme de calotte (19).

4. Procédé pour fabriquer un relais suivant l'une des revendications 1 à 3, selon lequel on forme par estampage une tige de rivet (16) à partir du matériau de l'armature, on applique le ressort de contact au niveau de son évidement (23) au-dessus de la tige de rivet et on déforme la tige de rivet au-dessus du ressort de contact pour former un bouton de rivet, caractérisé par le fait que la tige de rivet (16) est déformée, dans sa partie centrale, pour former un bouton de rivet (19) possédant un point de mesure surélevé (24) et est déformée, dans sa zone marginale, pour former un rebord annulaire de rivet (20).

5. Procédé suivant la revendication 4, caractérisé par le fait que le bouton de rivet (19) et le rebord de rivet (20) sont déformés en une étape opératoire après la mise en place du ressort de contact.

6. Procédé suivant la revendication 4, caractérisé par le fait que le point de mesure surélevé (24) est déformé déjà lors de l'emboutissage de la tige de rivet (16) et qu'après la mise en place du ressort de contact, seule la zone marginale de la tige de rivet (16) est déformée pour former le rebord de rivet (20).
